# EUROPÄISCHE PATENTSCHRIFT

(11) **EP 0 558 884 B1**
(45) Veröffentlichungstag und Bekanntmachung des Hinweises auf die Patenterteilung: **27.12.1996**
(21) Anmeldenummer: 93100165.5
(22) Anmeldetag: 08.01.1993
(51) Int. Cl.: B66F 9/20, G05G 9/04

(54) **Handbetätigte Stellvorrichtung für einen Bedienungsstand bzw. -sitz**
Hand controller for an operator stand or seat
Poignée de commande pour un porte de conducteur ou siège de conducteur

(30) Priorität: 02.03.1992 DE 4206515
(43) Veröffentlichungstag der Anmeldung: 08.09.1993
(73) Patentinhaber: Jungheinrich Aktiengesellschaft, D-22047 Hamburg (DE)
(72) Erfinder: Lohmeier, Joachim, Dipl.-Ing., W-2070 Ahrensburg (DE)
(74) Vertreter: Patentanwälte Hauck, Graalfs, Wehnert, Döring, Siemons

(56) Entgegenhaltungen:
- EP-A- 0 305 650
- EP-A- 0 453 587
- EP-A- 0 503 801
- FR-A- 2 388 692
- GB-A- 2 201 758
- US-A- 3 703 931
- US-A- 4 738 417
- US-A- 4 914 976

## Beschreibung

Die Erfindung bezieht sich auf eine handbetätigte Stellvorrichtung für einen Bedienungssitz nach dem Oberbegriff des Patentanspruchs 1.

Eine Stellvorrichtung der eingangs genannten Art ist aus der FR-A-2 388 692 bekanntgeworden. Als von Hand ergreifbare Stellorgane sind Schalthebel vorgesehen, die durch Bewegung der Hand mit unbeweglichem Arm betätigt werden können. Es ist ferner bekannt, den Schalthebel in zwei senkrechten Richtungen zu bewegen, wodurch mehrere Schaltkanäle gesteuert werden können. Die Betätigung der Stellhebel erfolgt entlang zwei gegenseitig senkrechten verhältnismäßig flachen Kreisbögen, wobei sie während der Betätigung in einer Ebene annähernd parallel zur ebenen Aufnahme liegen.

Aus der GB-A-2 201 758 ist eine mit einer Armlehne verbundene Stelleinrichtung bekanntgeworden, bei der eine Schwenkachse für ein Griffelement, das von der Hand bei Auflage des Arms auf der Armauflage übergriffen wird, im Bereich des Handgelenks liegt, wenn die Hand das Griffelement erfaßt.

Aus der EP-A-0 503 801 ist eine Stellvorrichtung für Flurförderfahrzeuge bekanntgeworden, bei der ebenfalls seitlich des Bedienungssitzes eine Auflage für den Unterarm und vor der Unterarmauflage ein von Hand ergreifbares Stellorgan vorgesehen ist, das zwischen Handballen und Finger von der Hand erfaßt werden kann. Seitlich ist ein Druckknopf zur Betätigung mit Hilfe des Daumens vorgesehen. Das Stellorgan wird mittels einer Stange in einem Steuergehäuse geführt und kann sowohl eine translatorische als auch rotatorische Bewegung ausführen.

Aus der EP-A-0 453 587 ist eine sogenannte Computermaus bekanntgeworden, die zwischen Handballen und Finger sich erstreckend von der Hand übergreifbar und ballig ausgeformt ist zur Anpassung an die Handinnenfläche. Die Computermaus weist mehrere Schalttasten auf, die auf der dem Unterarm gegenüberliegenden Seite angeordnet sind.

Der Erfindung liegt die Aufgabe zugrunde, eine handbetätigte Stellvorrichtung für einen Bedienungssitz, insbesondere für Förderzeuge, zu schaffen, die eine feinfühlige Steuerung ermöglicht, ohne daß beim Bediener nach längerer Zeit Verkrampfungen oder Folgeschäden auftreten. Ferner soll sie problemlos innerhalb der ergonomischen Grenzen genutzt werden können.

Diese Aufgabe wird erfindungsgemäß gelöst durch die Merkmale des Patentanspruchs 1.

Bei der erfindungsgemäßen Stellvorrichtung ist ein schildförmiges balliges Griffelement vorgesehen, das von Hand übergriffen werden kann und dabei zwischen den Fingern und dem Handballen liegt. Alternativ kann es auch zwischen Daumen und Fingern erfaßt werden. Seine Höhe oberhalb der Auflage ist derart, daß es beim Aufliegen des Unterarms auf der Auflage bequem von Hand übergriffen werden kann. Das Griffelement ist in geeigneter Weise annähernd in einer Ebene geführt derart, daß es im wesentlichen aus den Fingergelenken und/oder aus dem Handgelenk heraus betätigbar ist. Die Führungsebene ist parallel zur ebenen Auflagefläche.

Am Griffelement ist mindestens eine Schalttaste oder dergleichen angeordnet, die auf der dem Unterarm gegenüberliegenden Seite des Griffelements angeordnet ist.

Bei der erfindungsgemäßen Stellvorrichtung ist das Griffelement die Schnittstelle zur menschlichen Hand. Es kann nach einer Ausgestaltung der Erfindung auf gegenüberliegenden Seiten seitliche Vertiefungen aufweisen, in die der Daumen bzw. Ringfinger/kleiner Finger eingreifen können. Die Bewegung des Griffelements wird vornehmlich durch Finger bzw. Handgelenkdrehung ausgeführt (Feinsteuerung). Die Bewegung kann ebenso gut durch vollflächiges Auflegen der Hand und Verschieben des ganzen Arms erzeugt werden (Grobsteuerung, zum Beispiel volle Geschwindigkeit). Dadurch ist ein Wechsel der Handhaltung möglich und eine statische Haltung der Hand vermieden. Bei einer balligen Grundform kann das erfindungsgemäße Griffelement an die Handinnenfläche von 5.Perzentil Frau bis 95.Perzentil Mann angepaßt sein. Dabei ist das Griffelement nur so hoch, daß bei aufliegendem Unterarm die Hand über dem Griffelement liegt.

Mit einem Griffelement nach der Erfindung lassen sich vier analoge Kanäle feinfühlig steuern, wobei das Griffelement Schalttasten oder dergleichen enthält, um weitere digitale Kanäle zu schalten. Das Griffelement ermöglicht Bewegungen und Belastungen des Bedieners innerhalb ergonomisch zulässiger Grenzen. Eine Einwirkung auf das Griffelement durch den Bediener aufgrund von dynamischen Kräften, die aus beliebigen Richtungen (Bremsen, Beschleunigen usw.) auf seinen Körper wirken, findet nicht statt. Auch eine Benutzung über einen längeren Zeitraum führt beim Bediener nicht zu Verkrampfungen oder Folgeschäden am Bewegungsapparat.

Bei der erfindungsgemäßen Stellvorrichtung ist das Griffelement so gestaltet, daß die Unterarmauflage das Armgewicht auffängt und den Oberkörper gegen quer zur Körperachse angreifende dynamische Kräfte abstützt.

Das erfindungsgemäße Griffelement kann für die unbekleidete Hand ebenso verwendet werden wie für eine Hand mit Arbeitshandschuh. Eine allzu genaue Fixierung der Hand an dem Griffelement ist nicht erforderlich, so daß Verkrampfungen vermieden werden.

Bei der Erfindung liegt eine Schwenkachse für das Griffelement etwa im Bereich des Handgelenks, wenn die Hand das Griffelement erfaßt. Dadurch kann das Griffelement besonders leicht aus dem Handgelenk heraus und mit den Fingern bewegt werden. Es werden mithin feinmotorische Gliedmaßen zur Steuerung herangezogen. Wie schon erwähnt, ist es jedoch nicht ausgeschlossen, das Griffelement auch im Zufassungsgriff der hohlen Hand zu halten und aus der Bewegung des gesamten Arms zu bewegen.

Um vier analoge Kanäle steuern zu können, ist eine Bewegung des Griffelements in der Ebene erforderlich. Zu diesem Zweck sieht eine Ausgestaltung der Erfindung vor, daß die Führung ein Langloch und einen Zapfen aufweist, die relativ zueinander beweglich gelagert sind, wobei das Langloch im wesentlichen in der Längsrichtung des Unterarms liegt. Das Griffelement ist zu diesem Zweck nach einer Ausgestaltung der Erfindung mit einem Führungselement unterhalb der Auflage verbunden, das mittels ortsfester Führungsabschnitte bzw. -flächen in einer Ebene geführt ist. Vorzugsweise wird das Führungselement von einer Führungsplatte gebildet, die nach einer weiteren Ausgestaltung der Erfindung kreuzförmig sein kann. Vorzugsweise erfolgt die Bewegung des Griffelements mit der Führung in einer horizontalen Ebene. Dadurch können das Arm- und Handgewicht aufgenommen werden, so daß die Armmuskulatur nur durch die Steueraufgabe beansprucht ist und keine überlagerte statische Haltespannung auftritt. Wie erwähnt, kann die Vor- und Rückbewegung entlang einer geraden Bahn verlaufen. Eine vorgegebene Bahn kann jedoch je nach den Anforderungen auch gekrümmt sein.

Es verseht sich, daß auch andere Führungen verwendet werden können, um eine Steuerung über vier analoge Kanäle vornehmen zu können, z.B. sogenannte Kreuztischführungen oder dergleichen.

Die Links-Rechtsbewegung beschreibt einen Kreisbogen, dessen Mittelpunkt etwa dem des Handgelenkdrehpunktes entspricht. Zu diesem Zweck kann nach einer Ausgestaltung der Erfindung zwischen dem Führungselement und der Unterseite des Griffelements ein Verbindungszapfen vorgesehen sein, der sich durch eine vorzugsweise kreisförmige Öffnung mit einem größeren Durchmesser als der des Zapfens hindurcherstreckt. Die Größe und Form der Öffnung bestimmt mithin die Größe und Form der Bewegungsfläche für das erfindungsgemäße Griffelement.

Nach einer anderen Ausgestaltung der Erfindung ist das Griffelement begrenzt höhenverstellbar gelagert zur Erzeugung eines weiteren Stellsignals, beispielsweise eines Hupsignals.

Es ist ohne weiteres möglich, mehrere erfindungsgemäße Griffelemente nebeneinander anzuordnen ohne Nachteile für den Zugriff und die Betätigung. Das erfindungsgemäße Griffelement ist im übrigen sowohl für die rechte als auch für die linke Hand einsetzbar. Darüber hinaus kann es in seiner Ausformung der menschlichen Hand oder auch an andere Gegebenheiten angepaßt sein. Es ist, wie bereits erwähnt, bei gleicher Baugröße auch von einer mit Arbeitshandschuhen bekleideten Hand bedienbar. Da das erfindungsgemäße Griffelement ein flaches gewölbtes Bauteil auf einer ebenen Fläche ist, ist eine ungewollte Betätigung, zum Beispiel durch Hängenbleiben mit dem Ärmel, auszuschließen.

Die Erfindung wird nachfolgend anhand von Zeichnungen näher erläutert.
- Fig. 1: zeigt die Seitenansicht eines Griffelements nach der Erfindung.
- Fig. 2: zeigt die Draufsicht des Griffelements nach Fig. 1.
- Fig. 3: zeigt eine ähnliche Ansicht des Griffelements wie Fig. 1 einschließlich angedeuteter Führung.
- Fig. 4: zeigt eine Draufsicht auf die Darstellung nach Fig. 3 bei abgenommenem Deckel des Führungsgehäuses.
- Fig. 5: zeigt die Seitenansicht eines Führungsgehäuses für die Führung des Griffelements nach Fig. 1 oder 2.
- Fig. 6: zeigt eine Draufsicht auf das Gehäuse nach Fig. 5 bei durchsichtig gezeichnetem Deckel in unterschiedlichen Positionen der Führungsplatte.
- Fig. 7: zeigt drei nebeneinander angeordnete Griffelemente nach der Erfindung.

Ein Griffelement 10 hat in der Seitenansicht die Kontur einer Maus und weist eine ballige Oberseite 12 und eine flache Unterseite 14 auf. Das Griffelement 10 wird von oben von der Hand des Bedieners übergriffen, wie es in Fig. 7 dargestellt ist Die dem Handballen zugekehrte Seite 16 des Griffelements 10 ist mit einer steileren Wölbung versehen als die flachere Seite 18 auf der gegenüberliegenden Seite. Die maximale Höhe des Elements 10 wird von der dem Handballen zugekehrten Seite 16 etwa nach einem Drittel der Gesamtlänge des Griffelements 10 erreicht. In der Draufsicht ist das Griffelement 10 annähernd oval mit annähernd geraden langen Seiten, wie deutlich aus Fig. 2 hervorgeht. Auf gegenüberliegenden Seiten sind Einbuchtungen 20, 22 vorgesehen zum Ergreifen mit Daumen und zum Beispiel Ringfinger. An dem vorderen Ende sind drei Tastschalter 24, 26, 28 angeordnet.

Das Griffelement 10 ist in einer Ebene, vorzugsweise einer horizontalen Ebene, begrenzt beweglich, deren Achsen bei 30 bzw. 32 in Fig. 2 strichpunktiert dargestellt sind. Aus den in Fig. 2 dargestellten breiten Pfeilen ist erkennbar, daß das Griffelement 10 geradlinig hin und her und/oder zur Seite geschwenkt werden kann. Zu diesem Zweck ist eine Führung vorgesehen, die anhand der Figuren 3 bis 6 näher erläutert werden soll.

In Fig. 3 ist eine horizontale, ebene Auflage 34 für den Unterarm des Bedieners gezeigt, die eine Öffnung aufweist, über die das Griffelement 10 mit einer Führung 36 verbunden ist, und zwar über zwei Zapfen 38, 40. Die Führung 36 weist ein Gehäuse 42 auf, das von einem Deckel 44 verschlossen ist. Im Deckel 44, der in Fig. 6 aus Darstellungsgründen durchsichtig gezeichnet ist, sind zwei kreisförmige Öffnungen 46, 48 vorgesehen, durch die sich die Zapfen 38, 40 hindurcherstrecken. Wie aus Fig. 6 erkennbar, ist der Durchmesser der Zapfen 38, 40 erheblich kleiner als der Durchmesser der Öffnungen 46, 48.

Im Gehäuse 42 befindet sich eine kreuzförmige Führungsplatte 50. Sie ist oben durch den Deckel 44 und unten durch geeignete Führungsflächen annähernd spielfrei horizontal geführt. Die Arme 52, 54, 56 und 58 erstrecken sich durch entsprechende Öffnungen des Gehäuses 42 nach außen. Sie können mit Signalwandlern verbunden werden (nicht gezeigt). In Fig. 3 ist gezeigt, wie nach unten aus dem Gehäuse 42 eine Stange 60 heraussteht, die mit einem Signalwandler 62 verbunden ist zur Umwandlung der Verstellwege bzw. -positionen des Griffelements 10 in geeignete Stellsignale. Im Arm 52 ist ein Langloch 64 geformt, durch den sich ein gehäusefester Zapfen 66 hindurcherstreckt. Der Zapfen 66 ermöglicht eine geradlinige Bewegung des Griffelements 10. Die durch den Zapfen 66 und das Langloch 64 gebildete Schwenkverbindung liegt etwa in Übereinstimmung mit dem Handgelenk des Bedieners. Die maximalen Verstellbewegungen der Führungsplatte 50 sind begrenzt durch die kreisförmigen Öffnungen 46, 48 in der Deckplatte 44. In Fig. 6 sind verschiedene Positionen der Führungsplatte 50 in punktierten Linien angedeutet.

In Fig. 7 ist zu erkennen, wie der Unterarm eines Bedieners auf der Auflage 34 ruht, oberhalb der drei Griffelemente 10, 10a und 10b von identischem Aufbau angeordnet sind, wobei ihre Unterseite (Fig. 3) sich nur minimal oberhalb der Oberfläche der Auflage 34 befindet. Die Griffelemente 10, 10a, 10b liegen auf einem Kreisbogen, dessen Mittelpunkt annähernd im Ellbogengelenk des Bedieners liegt. Mit Hilfe der drei Griffelemente kann eine hohe Anzahl von analogen Kanälen bedient werden. Das Griffelement 10 kann zum Beispiel auch höhenverstellbar gelagert sein zur Auslösung eines digitalen Signals beim Herabdrücken des Griffelements, beispielsweise eines Hupsignals.

Das Griffelement 10 ist aus einem geeigneten Kunststoffmaterial geformt, kann Jedoch auch aus Metall oder Holz bestehen.

Die gezeigte Verstellvorrichtung ist für die verschiedensten Bedienungsstände und Bedienungsplätze geeignet, insbesondere als Stellvorrichtung für Steuerventile eines Förderfahrzeugs und hier wiederum insbesondere für einen Schubmaststapler. Es versteht sich jedoch, daß auch andere Fahrzeuge und auch mehr oder weniger stationäre Förderzeuge mit der erfindungsgemäßen Stellvorrichtung gesteuert werden können, zum Beispiel Kräne, Bagger und dergleichen.

Es versteht sich, daß dem Griffelement bzw. der Führung ein Federmechanismus zugeordnet ist, um das Griffelement in der Neutralstellung zu halten und in diese nach Betätigung zurückzubringen.

## Patentansprüche

1. Handbetätigte Stellvorrichtung für einen Bedienungssitz für Förderzeuge, bei der seitlich einer Sitzfläche für die Bedienungsperson eine Auflage für den Unterarm und oberhalb der Unterarmauflage ein von der Hand ergreifbares Stellorgan vorgesehen ist, dessen Betätigung mehrere analoge Schaltkanäle steuert, wobei eine Führung das Griffelement annähernd in einer Ebene annähernd parallel zur ebenen Auflage führt derart, daß es im wesentlichen aus dem Handgelenk heraus betätigbar ist, dadurch gekennzeichnet, daß
a) das Stellorgan ein zwischen Handballen und Finger sich erstreckendes von Hand übergreifbares bzw. zwischen Finger und Daumen von oben erfaßbares schildförmiges balliges, an die Handinnenfläche angepaßtes Griffelement (10) aufweist,
b) am Griffelement (10) mindestens eine Schalttaste (24, 26, 28) oder dergleichen angeordnet ist, die auf der dem Unterarm gegenüberliegenden Seite des Griffelements angeordnet ist und
c) die senkrecht zur Auflage stehende Schwenkachse für das Griffelement im Bereich des Handgelenks liegt, wenn die Hand das Griffelement (10) erfaßt.

2. Vorrichtung nach Anspruch 1, dadurch gekennzeichnet, daß die Unterseite (14) des Griffelements (10) etwa in Höhe der Auflage (34) liegt.

3. Vorrichtung nach Anspruch 1 oder 2, dadurch gekennzeichnet, daß der Umriß des Griffelements (10) oval ist, wobei die längere Achse in der Längserstreckung des Unterarms liegt.

4. Vorrichtung nach einem der Ansprüche 1 bis 3, dadurch gekennzeichnet, daß das Griffelement (10) auf gegenüberliegenden Seiten eine Vertiefung (20, 22) aufweist für das Ergreifen mit Daumen und Ring- bzw. kleinem Finger.

5. Vorrichtung nach Anspruch 4, dadurch gekennzeichnet, daß die Seitenwandung der Vertiefungen (20, 22) gerundet ist.

6. Vorrichtung nach einem der Ansprüche 1 bis 5, dadurch gekennzeichnet, daß die Führung (36) ein Langloch (64) und einen Zapfen (66) aufweist, die relativ zueinander beweglich gelagert sind, wobei das Langloch (64) im wesentlichen in der Längserstreckung des Unterarms liegt.

7. Vorrichtung nach einem der Ansprüche 1 bis 6, dadurch gekennzeichnet, daß das Griffelement (10) mit einem Führungselement (50) unterhalb der Auflage (34) verbunden ist, das mittels ortsfester Führungsabschnitte bzw. -flächen in einer Ebene geführt ist.

8. Vorrichtung nach den Ansprüchen 5 bis 7, dadurch gekennzeichnet, daß eine Führungsplatte (50) vorgesehen ist.

9. Vorrichtung nach Anspruch 8, dadurch gekennzeichnet, daß die Führungsplatte (50) kreuzförmig ist.

10. Vorrichtung nach einem der Ansprüche 5 bis 9, dadurch gekennzeichnet, daß zwischen dem Führungselement (50) und der Unterseite (14) des Griffelements (10) ein Verbindungszapfen (38, 40) vorgesehen ist, der sich durch eine vorzugsweise kreisförmige Öffnung (46, 48) mit einem größeren Durchmesser als der des Zapfens hindurcherstreckt.

11. Vorrichtung nach einem der Ansprüche 1 bis 10, dadurch gekennzeichnet, daß das Griffelement (10) begrenzt höhenverstellbar gelagert ist zur Erzeugung eines weiteren Stellsignals.

12. Vorrichtung nach einem der Ansprüche 1 bis 11, dadurch gekennzeichnet, daß zwei oder mehr Griffelemente (10, 10a, 10b) nebeneinander angeordnet sind.

13. Vorrichtung nach Anspruch 12, dadurch gekennzeichnet, daß die Griffelemente (10, 10a, 10b) auf einem Kreisbogen angeordnet sind, dessen Zentrum etwa im Ellbogengelenk der Bedienungsperson liegt.

## Claims

1. A hand-operated controller for an operator's seat of floor trucks, comprising a support for the forearm of an operator located sidewards of the seat and a control means located above the forearm support to be grasped by the hand, the control means when being actuated controlling a plurality of analog control channels, wherein a guide means is provided for guiding the gripping element approximately in a plane which is approximately parallel to the flat support such that the gripping element is substantially actuated out of the wrist, characterized in that
a) the control means comprises a shield-shaped, convex gripping element (10) which fits to the inner face of the hand and extends between the palm and the fingers to be grip ed over by the hand or, respectively to be gripped from above between the fingers and the thumb,
b) at least a push button (25,26,28) or the like is provided on the gripping element (10) at the side of the gripping element opposite the for-arm and
c) the pivotal axis of the gripping element extends vertical with respect to the support and is arranged in the area of the wrist, when the hand grasps the gripping element (10).

2. The controller of claim 1, characterized in that the lower side (14) of the gripping element (10) is approximately located at the height of the support (34).

3. The controller of claim 1 or 2, characterized in that the profile of the gripping element (10) is of oval shape, wherein the longer axis extends in the longitudinal direction of the forearm.

4. The controller of one of claims 1 to 3, characterized in that the gripping element (10) is provided with a depression (20,22) on opposite sides thereof for being engaged by the thumb and the ring finger or the little finger.

5. The controller of claim 4, characterized in that the side wall of the depressions (20,22) is rounded.

6. The controller of one of claims 1 to 5, characterized in that the guiding means (36) includes an elongate bore (64) and a pin (66) which are movably mounted with respect to each other, wherein the elongate bore (64) is substantially located in the longitudinal extension of the forearm.

7. The controller of one of claims 1 to 6, characterized in that the gripping element (10) is connected to a guide element (50) below the support (34) which guide element is guided in a plane by means of stationary guiding sections or guiding faces.

8. The controller of claims 5 to 7, characterized in that a guiding plate (50) is provided.

9. The controller of claim 8, characterized in that the guide plate (50) is cross-shaped.

10. The controller of one of claims 1 to 5, characterized in that a connecting pin (38,40) is provided between the guide element (50) and the bottom side (14) of the gripping element (10) which connecting pins extend through a preferably circular opening (46,48) having a larger diameter than that of the pin.

11. The controller of one of claims 1 to 10, characterized in that the gripping element (10) is mounted to be adjustable in height within limits for generating a further control signal.

12. The controller of one of claims 1 to 11, characterized in that two or more gripping elements (10,10a,10b) are arranged side by side.

13. The controller of claim 12, characterized in that the gripping element (10,10a,10b) are arranged along a circle having a center approximately coinciding with the ellbow joint of the operator.

## Revendications

1. Dispositif de réglage à commande manuelle pour un siège de conduite d'engins de manutention, dans lequel il est prévu, latéralement par rapport à une surface de siège pour l'opérateur, un appui pour l'avant-bras et, au-dessus de l'appui pour l'avant-bras, un organe de réglage pouvant être saisi manuellement et dont l'actionnement commande plusieurs canaux analogiques de commutation, un guidage de l'organe de préhension approximativement dans un plan approximativement parallèle à l'appui plat s'effectuant de telle sorte que l'organe de préhension peut être actionné essentiellement à partir du poignet, caractérisé en ce que
a) l'organe de réglage comporte un organe de préhension (10) bombé en forme de bouclier, qui s'étend entre la paume de la main et les doigts et sur lequel la main peut s'appliquer, ou peut être saisi à partir du haut entre les doigts et la paume de la main et qui est adapté à la surface intérieure de la main,
b) sur l'organe de préhension (10) est située au moins une touche de commutation (24,26,28) ou analogue, qui est disposée sur le côté de l'organe de préhension situé à l'opposé de l'avant-bras, et
c) l'axe de basculement, qui est perpendiculaire à l'appui, pour l'organe de préhension est situé au niveau du poignet lorsque la main saisit l'organe de préhension (10).

2. Dispositif selon la revendication 1, caractérisé en ce que la face intérieure (14) de l'organe de préhension (10) se situe approximativement à la hauteur de l'appui (34).

3. Dispositif selon la revendication 1 ou 2, caractérisé en ce que le contour en plan de l'organe de préhension (10) est ovale, le grand axe s'étendant dans la direction longitudinale de l'avant-bras.

4. Dispositif selon l'une des revendications 1 à 3, caractérisé en ce que l'organe de préhension (10) possède, sur des côtés opposés, un renfoncement (20,22) pour la préhension à l'aide de la paume et de l'annulaire ou de l'auriculaire.

5. Dispositif selon la revendication 4, caractérisé en ce que la paroi latérale des renfoncements (20,22) est arrondie.

6. Dispositif selon l'une des revendications 1 à 5, caractérisé en ce que le guide (36) comporte un trou allongé (64) et un ergot (66), qui sont montés de manière à être déplaçables l'un par rapport à l'autre, le trou allongé (64) étant situé essentiellement dans l'étendue longitudinale de l'avant-bras.

7. Dispositif selon l'une des revendications 1 à 6, caractérisé en ce que l'organe de préhension (10) est relié, au-dessous de l'appui (34), à un organe de guidage (50), qui est guidé dans un plan, au moyen de sections ou de surfaces fixes de guidage.

8. Dispositif selon l'une des revendications 5 à 7, caractérisé en ce qu'il est prévu une plaque de guidage (50).

9. Dispositif selon la revendication 8, caractérisé en ce que la plaque de guidage (50) est cruciforme.

10. Dispositif selon l'une des revendications 5 à 9, caractérisé en ce qu'entre l'organe de guidage (50) et la face inférieure (14) de l'organe de préhension (10) est prévu un téton de liaison (38,40), qui traverse une ouverture (46,48) de préférence de forme circulaire, possédant un diamètre supérieur à celui du téton.

11. Dispositif selon l'une des revendications 1 à 10, caractérisé en ce que l'organe de préhension (10) est monté de manière à pouvoir faire un déplacement limité en hauteur, pour la production d'un autre signal de réglage.

12. Dispositif selon l'une des revendications 1 à 11, caractérisé en ce que plusieurs organes de préhension (10, 10a, 10b) sont disposés côte-à-côte.

13. Dispositif selon la revendication 12, caractérisé en ce que les organes de préhension (10, 10a, 10b) sont disposés sur un arc de cercle, dont le centre est situé approximativement au niveau de l'articulation du coude de l'opérateur.
